# EUROPÄISCHE PATENTSCHRIFT

(11) **EP 2 085 728 B1**
(45) Veröffentlichungstag und Bekanntmachung des Hinweises auf die Patenterteilung: **07.12.2011**
(21) Anmeldenummer: 09000693.3
(22) Anmeldetag: 20.01.2009
(51) Int. Cl.: F27B 9/16, F27B 9/38, F27B 9/39, C21D 9/00

(54) **Drehofen**
Rotating oven
Four rotatif

(30) Priorität: 30.01.2008 DE 102008006682
(43) Veröffentlichungstag der Anmeldung: 05.08.2009
(73) Patentinhaber: Schuler SMG GmbH & Co. KG, 68753 Waghäusel (DE)
(72) Erfinder: Lundström, Erland, 96193 Boden (SE)
(74) Vertreter: Lasch, Hartmut

(56) Entgegenhaltungen:
- WO-A-2004/009855
- WO-A-2005/050112
- JP-A- 2003 212 577
- DATABASE WPI Week 199523 Thomson Scientific, London, GB; AN 1995-177011 XP002524785 & RU 2 020 397 C1 (ZUBKOVA I E) 30. September 1994 (1994-09-30)

## Beschreibung

Die Erfindung betrifft einen Drehofen mit einer Heizkammer, in der eine Beschickungsöffnung ausgebildet ist, durch die zu erwärmende Objekte in die Heizkammer einbringbar sind, und mit einer drehangetriebenen, umlaufenden Transportvorrichtung, mittels der die Objekte durch die Heizkammer bis zu einer Entnahmeöffnung transportierbar sind, an der die Objekte aus der Heizkammer entnehmbar sind, wobei die Heizkammer eine oder mehrere Seitenwände, einen Boden und eine Decke aufweist.

Ein derartiger Drehofen, der auch als Drehherdofen bezeichnet wird, dient dazu, verschiedene Objekte, beispielsweise Platinen aus Metall, in einem kontinuierlichen Prozess auf eine vorbestimmte Temperatur von beispielsweise ca. 900°C bis 1100°C aufzuheizen. Der Drehofen weist eine Heizkammer auf, die in üblicher Weise durch direkte oder indirekte Erwärmung auf eine vorbestimmte Temperatur aufgeheizt und mittels einer üblichen Steuerung auf der Temperatur gehalten wird. In der Heizkammer ist eine umlaufende Transportvorrichtung beispielsweise in Form eines Endlosförderers angeordnet, auf die die Objekte aufgesetzt werden können.

In der Seitenwand ist eine seitliche Beschickungsöffnung vorgesehen, durch die die Objekte in den Innenraum der Heizkammer eingebracht und auf der Transportvorrichtung abgesetzt werden. Die Transportvorrichtung führt die Objekte durch die Heizkammer, wobei nach Durchlaufen von ca. 310° bis 340° des Umfangs der Heizkammer bzw. des Transportweges der Transportvorrichtung in der Seitenwand eine Entnahmeöffnung ausgebildet ist, durch die hindurch die Objekte von der Transportvorrichtung abgenommen und aus der Heizkammer entnommen werden können. Anschließend werden die Objekte einer weiteren Bearbeitung in anderen Stationen oder Maschinen zugeführt.

Aus der JP 2003-212577 A ist ein entsprechender Drehofen für Glasplatten bekannt. Der Drehofen besitzt eine Heizkammer, in der eine seitliche Beschickungsöffnung ausgebildet ist, durch die die Glasplatten in die Heizkammer eingebracht werden können. Mittels einer drehangetriebenen, umlaufenden Transportvorrichtung werden die Glasplatten durch die Heizkammer bis zu einer seitlichen Entnahmeöffnung transportiert, an der sie aus der Heizkammer entnommen werden. Die Heizkammer besitzt ein zylinderförmiges Gehäuse und weist mehrere Seitenwände, einen Boden und eine Decke auf.

Besonders nachteilig bei diesem vorbekannten Drehofen ist einerseits, dass durch die seitliche Beschickungsöffnung und die seitliche Entnahmeöffnung ein relativ großer Wärmeverlust auftritt, wodurch der Energiebedarf sehr hoch ist, um den Innenraum der Heizkammer auf der vorbestimmten, relativ hohen Temperatur zu halten.

Bei bestimmten Anwendungen ist es notwendig, dass innerhalb der Heizkammer eine Schutzgasatmosphäre herrscht. In diesem Fall ist das weitere Problem gegeben, dass das Schutzgas durch die seitliche Beschickungsöffnung und die seitliche Entnahmeöffnung in großer Menge ausströmt, so dass einerseits ein sehr hoher Schutzgasverbrauch und andererseits zusätzliche konstruktive Rückhaltevorrichtungen notwendig sind, um sicherzustellen, dass innerhalb der Heizkammer eine ausreichende Schutzgasatmosphäre herrscht.

Darüber hinaus benötigt der vorbekannte Drehofen einen relativ großen Bauraum und insbesondere neben dem Drehofen im Bereich der Beschickungsöffnung und der Entnahmeöffnung muss ein großer Raum freigehalten werden, um eine ordnungsgemäße Beschickung und Entnahme der Objekte gewährleisten zu können.

Der Erfindung liegt die Aufgabe zugrunde, einen Drehofen der genannten Art zu schaffen, der einen kompakten Aufbau aufweist und bei dem übermäßige Wärmeverluste und gegebenenfalls Schutzgasverluste vermieden sind.

Diese Aufgabe wird erfindungsgemäß durch einen Drehofen mit den Merkmalen des Anspruchs 1 gelöst. Dabei ist vorgesehen, dass zumindest ein Abschnitt der Decke als drehangetriebener Deckel ausgebildet ist, der auf seiner der Heizkammer zugewandten Unterseite mehrere Halter zur Aufnahme der Objekte trägt, und dass die Beschickungsöffnung und die Entnahmeöffnung in dem Boden der Heizkammer ausgebildet sind. Vorzugsweise sind sowohl die Beschickungsöffnung als auch die Entnahmeöffnung in dem Boden der Heizkammer vorgesehen. Die Erfindung geht von dem Grundgedanken aus, die Heizkammer von ihrer Unterseite zu beschicken und zu entleeren, wodurch ein übermäßiger Wärmeverlust bereits aufgrund der geometrischen Anordnung der Beschickungsöffnung und der Entnahmeöffnung gering gehalten werden kann. Darüber hinaus ist die Transportvorrichtung in die Decke der Heizkammer integriert, indem zumindest ein Abschnitt der Decke als sich drehender Deckel ausgebildet ist, an dem die Halter für die Objekte angebracht sind.

Die Objekte werden vorzugsweise mittels eines ersten Gelenkarmroboters von unten durch die Beschickungsöffnung in die Heizkammer eingebracht und auf die am Deckel ausgebildeten Halter aufgesetzt. In ihrer auf den Haltern aufsitzenden Position durchlaufen die Objekte infolge der Drehung des Deckels die Heizkammer über einen Umfangsbereich von ca. 310° bis 340°, bis sie zur Entnahmeöffnung gelangen. Der vorgenannte Gelenkarmroboter oder ein weiterer, zweiter Gelenkarmroboter greift an der Entnahmeöffnung von unten durch den Boden der Heizkammer in diese hinein und nimmt die Objekte von den Haltern ab und durch die Entnahmeöffnung aus der Heizkammer heraus. Der Wärmeverlust und gegebenenfalls auch der Schutzgasverlust ist relativ gering, so dass die Betriebskosten des Drehofens wesentlich verringert sind.

Aufgrund der Beschickung der Objekte und der Entnahme der Objekte auf der Unterseite der Heizkammer durch deren Boden hindurch ist ein sehr kompakter Aufbau des Drehofens erreicht.

In bevorzugter Ausgestaltung der Erfindung ist vorgesehen, dass die Beschickungsöffnung und/oder die Entnahmeöffnung im Boden der Heizkammer als Schlitze ausgebildet sind, wobei die Schlitze vorzugsweise senkrecht zur Bewegungsrichtung der Objekte in der Heizkammer verlaufen. Aufgrund dieser relativ kleinen Größe der Beschickungsöffnung und der Entnahmeöffnung kann der Wärmeverlust und gegebenenfalls auch der Schutzgasverlust weiterhin gering gehalten werden.

In einer möglichen konstruktiven Ausgestaltung weist der erfindungsgemäße Drehofen eine tragende Mittelstütze auf, die von der ringförmig ausgebildeten Heizkammer umgeben ist. Nachdem die Objekte durch die Beschickungsöffnung in die Heizkammer eingebracht sind, durchlaufen sie die ringförmige Heizkammer um die Mittelstütze herum über einen Umfangswinkel von 310° bis 340°, bis sie zur Entnahmeöffnung gelangen. Bei dieser Ausgestaltung sind die Beschickungsöffnung und die Entnahmeöffnung in Umfangsrichtung der Heizkammer somit um einen Winkel von 20° bis 50° versetzt angeordnet.

In bevorzugter Ausgestaltung der Erfindung ist vorgesehen, dass in der Decke der Heizkammer eine ringförmige Ausnehmung ausgebildet ist, in die der Deckel, der ebenfalls ringförmig und insbesondere als Ringscheibe ausgebildet ist, drehbar eingesetzt ist. Um den Aufbau des Drehofens äußerst kompakt zu halten, kann vorgesehen sein, den Drehantrieb für den Deckel in die Mittelstütze zu integrieren und die Antriebsbewegung in üblicher Weise von dem Drehantrieb auf den ringförmigen Deckel zu übertragen.

Die Beschickung der Heizkammer und deren Entleerung von der Unterseite durch entsprechende Öffnungen in dem Boden der Heizkammer hindurch bedingt, dass unterhalb des Bodens der Heizkammer ein Freiraum gebildet ist, der die genannten Tätigkeiten ermöglicht. Dies lässt sich in konstruktiv einfacher Weise erreichen, indem entweder die Heizkammer mit Abstand zu dem darunter liegenden Erdboden abgehängt oder vorzugsweise auf Stützen aufgestellt wird.

Weitere Einzelheiten und Merkmale der Erfindung sind aus der folgenden Beschreibung eines Ausführungsbeispiels unter Bezugnahme auf die Zeichnung ersichtlich. Es zeigen:
- Fig. 1: einen schematischen Querschnitt durch einen er- findungsgemäßen Drehofen und
- Fig. 2: den Schnitt II-II in Fig. 1.

Figur 1 zeigt einen Drehofen 10, der eine Mittelstütze 11 aufweist, die an ihrem oberen Ende eine quer zur Längserstreckung der Mittelstütze 11 auskragende Deckenplatte 12 trägt.

Die Mittelstütze 11 ist von einer ringförmigen Heizkammer 19 konzentrisch umgeben, die im darstellten Ausführungsbeispiel einen rechteckigen Querschnitt besitzt und eine radial äußere Außenwand 16 sowie eine radial innere Innenwand 17 umfasst und auf ihrer Unterseite durch einen Boden 18 verschlossen ist. Die Deckenplatte 12 bildet eine Decke 23 der Heizkammer 19.

In der Decke 23 der Heizkammer 19 und somit in der Deckenplatte 12 ist eine konzentrisch zur Mittelstütze 11 ausgebildete, ringförmige Ausnehmung 13 vorgesehen, in die ein ringförmiger Deckel 14 unter enger Passung drehbar eingesetzt ist. Der ringförmige Deckel 14 ist in nicht dargestellter Weise drehangetrieben und weist auf seiner Unterseite 14a, die in den Innenraum der Heizkammer 19 hineinragt, nur schematisch dargestellte Halter 15 auf, an denen jeweils zumindest ein Objekt P angehängt werden kann. Der drehangetriebene Deckel 14 bildet zusammen mit den Haltern 15 eine Transportvorrichtung 22, mit der die Objekte P durch die Heizkammer 19 und somit durch den Drehofen transportiert werden können.

Wie Fig. 1 zeigt, ist die Heizkammer 19 auf ihrer Unterseite über Stützen 24 am Erdboden abgestützt, so dass unterhalb der Heizkammer 19 ein Freiraum 25 gebildet ist. Dieser Freiraum 25 wird bei dem erfindungsgemäßen Drehofen 10 dafür genutzt, die Objekte P in die Heizkammer 19 einzubringen und aus dieser zu entnehmen. Zu diesem Zweck sind im Boden 18 der Heizkammer 19 zwei sich jeweils radial zur Mittelstütze 11 erstreckende Schlitze 20 und 21 vorgesehen, die um einen Winkel von ca. 30° bis 40° in Umfangsrichtung und somit in Transportrichtung der Heizkammer 19 versetzt angeordnet sind, wie es aus Fig. 2 ersichtlich ist. Der Schlitz 20 bildet eine Beschickungsöffnung, an der die Objekte von der Unterseite der Heizkammer 19 beispielsweise mittels eines schematisch dargestellten Gelenkarmroboters R in die Heizkammer 19 eingebracht und auf die Halter 15 aufgesetzt oder aufgehängt werden können. In ihrer auf den Haltern 15 hängenden Stellung durchlaufen die Objekte die Heizkammer 19 infolge der Drehung des Deckels 14, bis sie zu der Entnahmeöffnung 21 gelangen, an der ein weiterer, nicht dargestellter Gelenkarmroboter vorgesehen ist, mittels dessen die Objekte von den Haltern abgenommen und durch die im Boden 18 der Heizkammer 19 ausgebildete Entnahmeöffnung 21 entnommen werden. Anschließend können die Objekte in üblicher Weise einer weiteren Bearbeitung zugeführt werden.

Der Innenraum der Heizkammer 19 wird in an sich bekannter Weise erwärmt und auf einer gewünschten, vorbestimmten Temperatur gehalten, was in den Figuren nicht näher dargestellt ist.

## Patentansprüche

1. Drehofen mit einer Heizkammer (19), in der eine Beschickungsöffnung (20) ausgebildet ist, durch die zu erwärmende Objekte (P) in die Heizkammer (19) einbringbar sind, und mit einer drehangetriebenen, umlaufenden Transportvorrichtung (22), mittels der die Objekte (P) durch die Heizkammer (19) bis zu einer Entnahmeöffnung (21) transportierbar sind, an der die Objekte (P) aus der Heizkammer (19) entnehmbar sind, wobei die Heizkammer (19) eine oder mehrere Seitenwände (16, 17), einen Boden (18) und eine Decke (23) aufweist, **dadurch gekennzeichnet, dass** zumindest ein Abschnitt der Decke (23) als drehangetriebener Deckel (14) ausgebildet ist, der auf seiner der Heizkammer (19) zugewandten Unterseite mehrere Halter (15) zur Aufnahme der Objekte (P) trägt, und dass die Beschickungsöffnung (20) und die Entnahmeöffnung (21) in dem Boden (18) der Heizkammer (19) ausgebildet sind.

2. Drehofen nach Anspruch 1, **dadurch gekennzeichnet, dass** die Beschickungsöffnung (20) und/oder die Entnahmeöffnung (21) als Schlitze ausgebildet sind.

3. Drehofen nach Anspruch 2, **dadurch gekennzeichnet, dass** die Schlitze senkrecht zur Bewegungsrichtung der Objekte (P) in der Heizkammer (19) verlaufen.

4. Drehofen nach einem der Ansprüche 1 bis 3, **gekennzeichnet durch** eine tragende Mittelstütze (11), die von der ringförmig ausgebildeten Heizkammer (19) umgeben ist.

5. Drehofen nach Anspruch 4, **dadurch gekennzeichnet, dass** die Beschickungsöffnung (20) und die Entnahmeöffnung (21) in Umfangsrichtung der Heizkammer (19) um einen Winkel von 20° bis 50° versetzt angeordnet sind.

6. Drehofen nach einem der Ansprüche 1 bis 5, **dadurch gekennzeichnet, dass** der Deckel (14) ringförmig ausgebildet und in eine ringförmige Ausnehmung (13) der Decke (23) der Heizkammer (19) drehbar eingesetzt ist.

7. Drehofen nach einem der Ansprüche 4 bis 6, **dadurch gekennzeichnet, dass** ein Drehantrieb für den Deckel (14) in der Mittelstütze (11) angeordnet ist.

8. Drehofen nach einem der Ansprüche 1 bis 7, **dadurch gekennzeichnet, dass** ein Gelenkarmroboter (R) vorgesehen ist, mittels dessen die Objekte (P) auf die Halter (15) aufsetzbar oder von diesen abnehmbar sind.

9. Drehofen nach einem der Ansprüche 1 bis 8, **dadurch gekennzeichnet, dass** die Heizkammer (19) auf Stützen (24) steht und dass unterhalb des Bodens (18) der Heizkammer (19) ein Freiraum (25) gebildet ist.

## Claims

1. Rotary kiln with a heating chamber (19) in which is formed a feed opening (20) through which the objects (P) to be heated can be introduced into the heating chamber (19), and with a rotationally driven, circulating transfer device (22) by means of which the objects (P) can be transferred through the heating chamber (19) to a discharge opening (21), where the objects (P) can be removed from the heating chamber (19), wherein the heating chamber (19) has one or more lateral walls (16, 17), a floor (18) and a ceiling (23), **characterised in that** at least one section of the ceiling (23) is designed as a rotationally driven cover (14) which supports, on its underside facing the heating chamber (19), a plurality of holders (15) for receiving the objects (P), and **in that** the feed opening (20) and the discharge opening (21) are formed in the floor (18) of the heating chamber (19).

2. The rotary kiln according to Claim 1, **characterised in that** the feed opening (20) and/or the discharge opening (21) are designed as slots.

3. The rotary kiln according to Claim 2, **characterised in that** the slots run perpendicularly to the direction of movement of the objects (P) in the heating chamber (19).

4. The rotary kiln according to any one of Claims 1 to 3, **characterised by** a load bearing central support (11) which is surrounded by the annularly shaped heating chamber (19).

5. The rotary kiln according to Claim 4, **characterised in that** the feed opening (20) and the discharge opening (21) are arrange in the circumferential direction of the heating chamber (19) by an angle of 20° to 50°.

6. The rotary kiln according to any one of Claims 1 to 5, **characterised in that** the cover (14) is annular in shape and is rotationally inserted in an annual recess (13) of the ceiling (23) of the heating chamber (19).

7. The rotary kiln according to any one of Claims 4 to 6, **characterised in that** a rotary drive for the cover (14) is arranged in the central support (11).

8. The rotary kiln according to any one of Claims 1 to 7, **characterised in that** an articulated robot (R) is provided by means of which the objects (P) can be deposited on the holders (15) or can be removed from them.

9. The rotary kiln according to any one of Claims 1 to 8, **characterised in that** the heating chamber (19) stands on supports and **in that** a clearance (25) is formed below the floor (18) of the heating chamber (19).

## Revendications

1. Four rotatif équipé d'une chambre de chauffe (19) dans laquelle une ouverture d'enfournement (20) est réalisée, à travers laquelle les objets (P) à réchauffer peuvent être amenés dans la chambre de chauffe (19) et avec un dispositif de transport (22) entraîné en rotation, circulant en continu, à l'aide duquel les objets (P) peuvent être transportés à travers la chambre de chauffe (19) jusqu'à une ouverture de retrait (21) au niveau de laquelle les objets (P) peuvent être retirés de la chambre de chauffe (19), la chambre de chauffe (19) comportant une ou plusieurs parois latérales (16, 17), un plancher (18) et un plafond (23), **caractérisé en ce qu'**au moins une section du plafond (23) prend la forme d'un couvercle (14) entraîné en rotation qui porte sur son côté inférieur orienté vers la chambre de chauffe (19) plusieurs supports (15) pour loger des objets (P) et que l'ouverture d'enfournement (20) et l'ouverture de retrait (21) sont réalisées dans le plancher (18) de la chambre de chauffe (19).

2. Four rotatif selon la revendication 1, **caractérisé en ce que** l'ouverture d'enfournement (20) et/ou l'ouverture de retrait (21) prennent la forme de fentes.

3. Four rotatif selon la revendication 2, **caractérisé en ce que** les fentes s'étendent perpendiculairement à la direction de déplacement des objets (P) dans la chambre de chauffe (19).

4. Four rotatif selon l'une quelconque des revendications 1 à 3, **caractérisé par** un montant central (11) porteur entouré par la chambre de chauffe (19) de forme annulaire.

5. Four rotatif selon la revendication 4, **caractérisé en ce que** l'ouverture d'enfournement (20) et l'ouverture de retrait (21) sont disposées de façon décalée dans la direction périphérique de la chambre de chauffe (19) selon un angle de 20° à 50°.

6. Four rotatif selon l'une quelconque des revendications 1 à 5, **caractérisé en ce que** le couvercle (14) prend une forme annulaire et est inséré de façon à pouvoir être tourné dans un évidement (13) annulaire du plafond (23) de la chambre de chauffe (19).

7. Four rotatif selon l'une quelconque des revendications 4 à 6, **caractérisé en ce qu'**un entraînement rotatif prévu pour le couvercle (14) est disposé dans le montant central (11).

8. Four rotatif selon l'une quelconque des revendications 1 à 7, **caractérisé en ce qu'**un robot à bras articulé (R) est prévu à l'aide duquel les objets (P) sont insérés dans le support (15) et retirés hors de lui.

9. Four rotatif selon l'une quelconque des revendications 1 à 8, **caractérisé en ce que** la chambre de chauffe (19) est placée sur des montants (24) et qu'une espace libre (25) est formé sous le plancher (18) de la chambre de chauffe (19).
